# EUROPÄISCHE PATENTANMELDUNG

(11) **EP 4 707 533 A1**
(43) Veröffentlichungstag der Anmeldung: **11.03.2026**
(21) Anmeldenummer: 25195274.3
(22) Anmeldetag: 12.08.2025
(51) Int. Cl.: F01D 3/04

(54) **VERBESSERTES DAMPFTURBINENSYSTEM**

(30) Priorität: 02.09.2024 DE 102024208315
(71) Anmelder: Siemens Energy Global GmbH & Co. KG, 81739 München (DE)
(72) Erfinder: Rühmer, Tobias Thomas, 01454 Radeberg (DE); Assmann, Ingo, 91058 Erlangen (DE)

(57) **Zusammenfassung**

Offenbart wird ein System, das eine Dampfturbine zur Stromerzeugung umfasst. Die Dampfturbine umfasst mindestens zwei Expansionsbereiche, wobei jeder Expansionsbereich mindestens eine Trommel umfasst. Die Dampfturbine umfasst außerdem eine Welle zur Verbindung mit mindestens einem von einem Getriebe, einem Verdichter und einem Generator, wobei die Trommeln an der Welle angeordnet sind. Die Dampfturbine umfasst weiter ein Axiallager zur Aufnahme von Axialkräften im Betrieb der Dampfturbine und einen Ausgleichskolben zur Kompensation von Axialkräften, wobei der Ausgleichskolben an der Welle angeordnet ist. Der Ausgleichskolben weist eine erste Druckseite, eine zweite Druckseite und mindestens eine Dichtfläche auf. Die erste Druckseite ist über eine erste Verbindung mit einem ersten Druckraum der Expansionsbereiche verbunden. Die zweite Druckseite ist über ein erstes Ventil und eine zweite Verbindung mit einem zweiten Druckraum der Expansionsbereiche, und über ein zweites Ventil und eine dritte Verbindung mit einem dritten Druckraum der Expansionsbereiche verbunden. Die zweite Verbindung und die dritte Verbindung sind stromabwärts von der ersten Druckseite angeordnet. Offenbart wird außerdem ein Verfahren zum Betrieb des Systems, wobei das Verfahren die folgenden Schritte umfasst: Öffnen des ersten Ventils zum Bereitstellen eines Dampfstroms von der zweiten Druckseite des Ausgleichskolbens über das erste Ventil in den mit der zweiten Verbindung verbundenen zweiten Druckraum zu einem ersten Zeitpunkt, und Öffnen des zweiten Ventils zum Bereitstellen eines Dampfstroms von der zweiten Druckseite des Ausgleichskolbens über das zweite Ventil in den mit der dritten Verbindung verbundenen dritten Druckraum zu einem zweiten Zeitpunkt.

## Beschreibung

### Technisches Feld

Die Erfindung betrifft eine Dampfturbine. Insbesondere betrifft die Erfindung eine Dampfturbine zur Stromerzeugung mit zusätzlicher Dampfentnahme und/oder zusätzlicher Dampfzuführung.

### Technischer Hintergrund

Dampfturbinen werden zur Umwandlung von Wärme in mechanische Energie, insbesondere zum Zweck der Stromerzeugung, genutzt. Dabei wird Dampf in der Regel über eine einzelne Turbinenstufe oder eine Mehrzahl Turbinenstufen, die üblicherweise in Trommeln angeordnet sind, entspannt.

Bei Axialturbinen strömt der Dampf dabei axial an einer Welle der Dampfturbine bzw. des Dampfturbinensystems entlang. Die Strömung prägt ein Drehmoment auf die Welle auf und führt zu einer Rotation der Turbine. Gleichzeitig erzeugt die Strömung aufgrund der Impulserhaltung eine Axialkräfte in Richtung der Strömung, die auf die Turbinenschaufeln wirkt, die an der Welle befestigt sind. Die so entstehenden Axialkräfte werden typischerweise mit einem Axiallager aufgenommen.

Um diese Axialkräfte zu kompensieren, schlägt der Stand der Technik Ausgleichskolben vor. Der Ausgleichskolben ist auf der Welle angebracht. Eine erste Seite des Ausgleichskolbens wird mit Dampf höheren Drucks beaufschlagt, eine zweite Seite des Ausgleichskolbens wird mit Dampf niedrigeren Drucks beaufschlagt. Durch die Druckdifferenz ergibt sich am Ausgleichskolben ebenfalls eine Axialkraft. Durch die Anordnung des Axialkolbens und die Verbindung der Seiten des Axialkolbens mit zwei unterschiedlichen Druckräumen oder Abschnitten von Druckräumen der Turbine wird so eine Axialkraft zur Kompensation der bei der Entspannung des Dampfes auftretenden Axialkräfte erzeugt.

Um den Wirkungsgrad konventioneller Kraftwerke zu erhöhen, ist es im Übrigen möglich, Dampf für andere Prozesse aus der Dampfturbine zu entnehmen. Dabei kann es sich beispielsweise um Prozessdampf auf einem mittleren Druckniveau oder um Dampf zu Heizzwecken auf einem niedrigeren Druckniveau handeln. Außerdem kann Wärme oder Dampf aus anderen Prozessen zugeführt werden, beispielsweise aus Prozessen mit vergleichsweise großer Abwärme, wie metallurgischen Prozessen. Dieser Dampf bzw. diese Wärme kann auch auf mittleren Druckniveaus bezogen auf einen Kesseldruck des Kraftwerks zugeführt werden.

In solchen Kraftwerken kann aufgrund der Dampfzufuhr und der Dampfentnahme der Dampfmassenstrom in unterschiedlichen Expansionsbereichen der Dampfturbine unterschiedlich sein. Somit kann die auf die Welle wirkende Axialkraft in einem vergleichsweise großen Schwankungen unterworfen sein.

### Beschreibung

Es ist eine Aufgabe der Erfindung, ein Dampfturbinensystem mit verbessertem Wirkungsgrad und/oder verbesserter Betriebssicherheit bereitzustellen.

Insbesondere ist es eine Aufgabe der Erfindung, ein Dampfturbinensystem mit einer effizienteren und/oder sichereren Axialkraftkompensation bei zusätzlicher Dampfentnahme und/oder Dampfzufuhrt bereitzustellen.

Eine Lösung dieser Aufgabe wird in den unabhängigen Ansprüchen bereitgestellt. Weitere vorteilhafte Ausführungsformen der Erfindung sind in den abhängigen Ansprüchen, der folgenden Beschreibung und den Figuren beschrieben.

In einem ersten Aspekt wird ein System offenbart. Das System umfasst eine Dampfturbine zur Stromerzeugung. Die Dampfturbine umfasst mindestens zwei Expansionsbereiche, wobei jeder Expansionsbereich mindestens eine Trommel umfasst. Die Dampfturbine umfasst weiterhin eine Welle zur Verbindung mit mindestens einem von einem Getriebe, einem Verdichter und/oder einem Generator. Die Trommeln sind an der Welle angeordnet. Die Dampfturbine umfasst weiterhin ein Axiallager zur Aufnahme von Axialkräften im Betrieb der Dampfturbine und einen Ausgleichskolben zur Kompensation von Axialkräften. Der Ausgleichskolben ist an der Welle angeordnet.

Der Ausgleichskolben weist eine erste Druckseite, eine zweite Druckseite und mindestens eine Dichtfläche auf. Die erste Druckseite ist über eine erste Verbindung mit einem ersten Druckraum der Expansionsbereiche verbunden, beispielsweise mit einem ersten Druckraum innerhalb eines ersten der Expansionsbereiche.

Die zweite Druckseite des Axialkolbens ist über ein erstes Ventil und eine zweite Verbindung mit einem zweiten Druckraum der Expansionsbereiche verbunden. Außerdem ist die zweite Druckseite über ein zweites Ventil und eine dritte Verbindung mit einem dritten Druckraum der Expansionsbereiche verbunden.

Die zweite Verbindung und die dritte Verbindung sind stromabwärts von der ersten Druckseite angeordnet.

Die Begriffe "stromaufwärts" und "stromabwärts" beziehen sich auf eine Strömungsrichtung des Dampfes durch die Trommeln der Dampfturbine in einem Normalbetrieb der Turbine. Also liegt ein Kondensator beispielsweise stromabwärts von einem Dampfkessel.

Die Dampfturbine kann insbesondere eine stationäre Dampfturbine eines Kraftwerksblocks sein.

Der Begriff "Expansionsbereich" bezieht sich auf Bereiche, in die bzw. aus denen im Normalbetrieb entweder im Wesentlichen kein Dampf zugeführt oder entnommen wird, oder aus denen im Normalbetrieb eine im Wesentlichen zum Dampfmassenstrom proportionale Dampfmenge entnommen wird. Die entnommene, im Wesentlichen zum Dampfstrom proportionale, Dampfmenge, kann zum Beispiel Anzapfmassenströme umfassen, die für eine Speisewasservorwärmung genutzt werden. In einen Expansionsbereich können jedoch Leckagemasseströme eingebracht werden, beispielsweise Leckagemasseströme über die Dichtfläche des Ausgleichskolbens. Diese sind jedoch bevorzugt klein gegenüber einem Gesamtmassestrom durch den jeweiligen Expansionsbereich. Ein Expansionsbereich umfasst mindestens zwei Druckräume.

In einem Expansionsbereich kann daher bei bekannter Turbinengeometrie, bekannter Dampfdichte und bekanntem Druckverhältnis eine Beziehung zwischen dem Gesamtmassestrom und Drücken im Expansionsbereich approximiert werden.

Das Druckverhältnis kann zum Beispiel ein Verhältnis zwischen Eintrittsdruck und Austrittsdruck bezeichnen, insbesondere nach dem Dampfkegelgesetz von Stodola.

Eine Trommel umfasst jeweils eine einzelne Turbinenstufe oder eine Mehrzahl Turbinenstufen. Eine Trommel umfasst also mindestens eine Turbinenlaufschaufel und mindestens eine Leitschaufel, insbesondere eine Mehrzahl Turbinenlaufschaufeln und eine Mehrzahl Leitschaufeln. Zum Beispiel können die Turbinenschaufeln der Trommeln auf der Welle, und zugehörige Leitschaufeln um die Welle herum in einem oder mehreren Leitschaufelträgern an einem Gehäuse angeordnet sein.

Das Axiallager kann ein Lager zur Aufnahme von Kräften in Axialrichtung der Welle sein.

Der Ausgleichskolben kann ein Ausgleichskolben sein, wie er zum Beispiel aus EP 1035301 A1 oder EP 2271827 B1 bekannt ist.

Der Ausgleichskolben kann optional gestuft ausgeführt sein.

Die erste Druckseite und die zweite Druckseite des Ausgleichskolbens können im Wesentlichen parallel sein. Normalenvektoren der beiden Druckseiten können antiparallel sein. Mit anderen Worten kann die erste Druckseite einen ersten Normalenvektor aufweisen, der einem zweiten Normalenvektor der zweiten Druckseite entgegengesetzt ist.

Die Dichtfläche des Axialkolbens kann eine Dichtfläche einer im Wesentlichen berührungslosen Dichtung, beispielsweise einer Labyrinthdichtung oder einer Bürstendichtung, sein. Das System kann außerdem eine entsprechende stehende Dichtfläche aufweisen.

Die erste Verbindung kann die erste Druckseite mit einem ersten Druckraum eines Expansionsbereichs, insbesondere eines ersten Expansionsbereiches, verbinden.

Der erste Druckraum kann beispielsweise ein Druckraum der Expansionsbereiche der Dampfturbine sein, der stromaufwärts im Vergleich zu übrigen Expansionsbereichen der Dampfturbine liegt. In diesem Beispiel kann dann im ersten Druckraum ein Dampf eines höheren Drucks im Vergleich zu übrigen Expansionsbereichen vorliegen.

Die erste Verbindung kann mindestens eine Leitung und/oder eine direkte Verbindung, beispielsweise innerhalb des Gehäuses, umfassen. Bevorzugt umfasst die erste Verbindung die direkte Verbindung innerhalb des Gehäuses.

Die zweite Verbindung und die dritte Verbindung können jeweils mindestens eine Leitung und/oder eine direkte Verbindung umfassen. Die zweite und die dritte Verbindung können mindestens einen gemeinsamen Leitungsabschnitt umfassen.

Die zweite Verbindung kann die zweite Druckseite mit einem zweiten Druckraum der Expansionsbereiche verbinden. Die dritte Verbindung kann die zweite Druckseite mit einem dritten Druckraum der Expansionsbereiche verbinden.

Der zweite Druckraum kann stromaufwärts von dem dritten Druckraum angeordnet sein. Insbesondere kann der zweite Druckraum an einem Expansionsbereich stromaufwärts von einem Expansionsbereich angeordnet sein, an dem der dritte Druckraum angeordnet ist.

Der Begriff "Druckraum" bezieht sich auf einen Raum gleichen Drucks in dem System. Benachbarte Druckräume können beispielsweise durch Ventile, Turbinenstufen, Dichtungen, Dampfeinlässe und/oder Dampfauslässe voneinander getrennt werden.

Insbesondere kann ein Druckraum auch einen Punkt oder einen Bereich eines Expansionsraums bezeichnen, an dem eine Verbindung, beispielsweise die erste Verbindung, die zweite Verbindung oder die dritte Verbindung, angebracht ist.

Ein Dampfmassestrom durch die zweite Verbindung kann beispielsweise mit Hilfe des ersten Ventils gesteuert und/oder geregelt werden. Ein Dampfmassestrom durch die dritte Verbindung kann beispielsweise mit Hilfe des zweiten Ventils gesteuert und/oder geregelt werden.

Optional vorteilhafterweise kann die zweite Druckseite des Ausgleichskolbens so mit Druckräumen unterschiedlichen Drucks verbunden werden. Mindestens zwei des ersten Druckraums, des zweiten Druckraums und des dritten Druckraums können sich zum Beispiel in unterschiedlichen Expansionsbereichen befinden.

Somit kann optional vorteilhafterweise über die erste Verbindung zu dem zweiten Druckraum eine niedrigere Druckdifferenz zwischen der ersten und der zweiten Druckseite des Ausgleichskolbens eingestellt werden, als über die zweite Verbindung zu dem dritten Druckraum.

Somit können sich im Betrieb zur Einstellung des Drucks an der zweiten Druckseite des Ausgleichskolbens optional vorteilhafterweise kleinere Leckagemasseströme ergeben und/oder insgesamt Leckagemasseströme mit einem höheren Enthalpieniveau in die Expansionsbereiche eingeleitet werden, sodass die Gesamteffizienz des Systems erhöht wird.

Außerdem kann ein Druck des Dampfes auf der zweiten Druckseite optional vorteilhafterweise über einen weiteren Bereich, d.h. in einem breiteren Intervall des Drucks des Dampfes, effizient eingestellt werden. Somit kann ein breiteres Axialkraftband mit Hilfe des Ausgleichskolbens kompensiert und ein sicherer und/oder effizienterer Betrieb des Systems ermöglicht werden.

Das System kann eine Steuereinrichtung umfassen. Die Steuereinrichtung kann dazu eingerichtet sein, einen Betriebszustand der Expansionsbereiche der Dampfturbine zu bestimmen. Insbesondere kann die Steuereinrichtung dazu eingerichtet sein, ein Maß für die Axialkraft zu bestimmen. Die Steuereinrichtung kann weiterhin dazu eingerichtet sein, das erste Ventil und das zweite Ventil abhängig vom Betriebszustand der Expansionsbereiche der Dampfturbine, insbesondere abhängig vom Maß für die Axialkraft, zu steuern und/oder zu regeln.

Somit können Drücke an der zweiten Druckseite des Ausgleichskolbens optional vorteilhafterweise an eine Axialkraft angepasst und eine Belastung des Axiallagers in einem zulässigen Bereich gehalten werden.

Insbesondere können das erste Ventil und das zweite Ventil als Stetigventile ausgeführt sein. Somit kann optional vorteilhafterweise ein Dampfstrom über die zweite und/oder die dritte Verbindung zuverlässiger gesteuert und/oder geregelt werden.

Das Maß für die Axialkraft kann insbesondere ein Maß für die Axialkraft an dem Axiallager sein. Das Maß für die Axialkraft kann beispielsweise auf Basis bekannter und/oder simulierter Betriebszustände mittels linearer Regression gebildet werden.

Das Maß für die Axialkraft kann aus einer gewichteten Summe von Maßen für die Betriebszustände der Expansionsbereiche bestimmt werden.

Die Maße für die Betriebszustände der Expansionsbereiche können für jeden Expansionsbereich mindestens eines von Druck, Volumenstrom und Massenstrom an einem Punkt des Expansionsbereiches umfassen.

Insbesondere kann das Maß für die Axialkraft aus einer gewichteten Summe von Drücken an jeweils einem Punkt, insbesondere an jeweils einem Messpunkt, jedes Expansionsbereiches bestimmt werden.

Das System kann einen ersten Dampfeinlass zur Aufnahme eines Frischdampfmassestroms von einem ersten Dampferzeuger umfassen. Dabei kann es sich beispielsweise um einen Dampfkessel handeln. Der erste Dampferzeuger kann zum Beispiel ein Hauptdampferzeuger des Systems sein.

Das System kann einen ersten Dampfauslass zur Abgabe eines Abdampfmassestroms an einen Kondensator umfassen.

Die Gewichte der gewichteten Summe der Maße für die Betriebszustände der Expansionsbereiche können einen Einfluss der Betriebszustände der Expansionsbereiche auf die Axialkraft zumindest approximieren.

Das System kann einen zweiten Dampfauslass zur Entnahme von Dampf aus dem System umfassen, wobei der zweite Dampfauslass stromaufwärts von dem ersten Dampfauslass angeordnet ist.

Insbesondere kann das System zur druckgeregelten Entnahme von Prozessdampf und/oder Dampf zu Heizzwecken an dem zweiten Dampfauslass eingerichtet sein.

Ein Druck des Dampfes an dem zweiten Dampfauslass kann also insbesondere höher sein als ein Druck an dem ersten Dampfauslass.

Insbesondere kann das System zur intermittierenden Entnahme von Prozessdampf an dem zweiten Dampfauslass eingerichtet sein. Die Entnahme von Prozessdampf kann also unterbrochen und/oder diskontinuierlich erfolgen. Beispielsweise kann die Entnahme von Prozessdampf von einem Prozess, für den der Prozessdampf entnommen wird, abhängen. Analog kann die Entnahme von Dampf zu Heizzwecken von einem Bedarf an Heizwärme abhängen.

Somit können sich bei gleicher Dampfzufuhr über den ersten Dampfeinlass im Betrieb unterschiedliche Axialkräfte ergeben.

Die Steuereinrichtung kann dazu eingerichtet sein, das erste und das zweite Ventil zu steuern und/oder zu regeln, um in einem ersten Intervall des Maßes für die Axialkraft die zweite Druckseite des Ausgleichskolbens über das erste Ventil und die zweite Verbindung mit dem zweiten Druckraum zu verbinden, und in einem zweiten Intervall des Maßes für die Axialkraft die zweite Druckseite des Ausgleichskolbens über das zweite Ventil und die dritte Druckseite mit dem dritten Druckraum zu verbinden.

So können optional vorteilhafterweise unterschiedliche Druckräume und/oder unterschiedliche Expansionsbereiche abhängig von der betriebsbedingten Axialkraft mit der zweiten Druckseite des Axialkolbens verbunden werden, sodass optional vorteilhafterweise ohne oder nur mit begrenzter Drosselung unterschiedliche Drücke an der zweiten Druckseite eingestellt werden können. Wie oben dargestellt, kann so optional vorteilhafterweise eine Effizienz des Systems erhöht werden.

Das erste Intervall des Maßes für die Axialkraft kann im Wesentlichen betragsmäßig größeren Axialkräften entsprechen als das zweite Intervall des Maßes für die Axialkraft.

Die Intervalle können einen Überschneidungsbereich aufweisen. Die Steuereinrichtung kann dazu eingerichtet sein, innerhalb des Überschneidungsbereichs in einem Normalbetrieb des Systems eine Hysterese zwischen der Schließung Öffnung der Ventile einzuleiten.

Somit können optional vorteilhafterweise Oszillationen des Systems vermieden oder reduziert werden.

Das System kann eine Rückschlagklappe aufweisen, welche dazu eingerichtet ist, einen Dampfstrom zwischen den Druckräumen über die zweite Verbindung, das erste Ventil, das zweite Ventil und die dritte Verbindung zu vermeiden.

Somit können optional vorteilhafterweise Wirkungsgradverluste durch Dampfmassenströme außerhalb der Trommeln bei einer gleichzeitigen Öffnung des ersten Ventils und des zweiten Ventils vermieden oder zumindest reduziert werden.

Insbesondere kann die Rückschlagklappe zwischen dem ersten Ventil und der zweiten Verbindung angeordnet sein. Dies kann optional vorteilhafterweise einen Betrieb des Systems in einem Fehlerfall des ersten Ventils weiter ermöglichen.

Die Rückschlagklappe kann eine Schließhilfe aufweisen, wobei die Schließhilfe insbesondere dazu eingerichtet sein kann, sicherzustellen, dass die Rückschlagklappe geschlossen ist, wenn das zweite Ventil geöffnet ist.

Somit kann eine Fehleranfälligkeit des Systems optional vorteilhafterweise weiter gesenkt werden.

Das erste Ventil kann im Fehlerfall schließend ausgeführt sein. So kann optional vorteilhafterweise mindestens eine begrenzte Steuerung und/oder Regelung des Systems über das zweite Ventil weiter möglich sein.

Die Steuereinrichtung kann dazu eingerichtet sein, in einem Fehlerfall des ersten Ventils sowohl in dem ersten Intervall des Maßes für die Axialkraft als auch in dem zweiten Intervall des Maßes für die Axialkraft die zweite Druckseite des Ausgleichskolbens über das zweite Ventil und die dritte Verbindung mit dem zugehörigen Druckraum zu verbinden.

Somit kann optional vorteilhafterweise im Fehlerfall eine Steuerung und/oder Regelung des Drucks an der zweiten Druckseite des Axialkolbens möglich bleiben.

Das zweite Ventil kann im Fehlerfall öffnend ausgeführt sein. Die Steuereinrichtung kann insbesondere dazu eingerichtet sein, in einem Fehlerfall des zweiten Ventils eine Bereitstellung von Prozessdampf und/oder Dampf zu Heizzwecken zu verhindern. Somit kann optional vorteilhafterweise auch im Fehlerfall des zweiten Ventils ein Betrieb der Dampfturbine zur Stromerzeugung ohne Überlastung des Axiallagers möglich bleiben.

Das System kann eine Druckmesseinrichtung zur Messung eines Drucks an der zweiten Druckseite des Ausgleichskolbens und eine Druckmesseinrichtung für jeden der Expansionsbereiche aufweisen.

Somit kann optional vorteilhafterweise das Maß für die Axialkraft bestimmt werden. Insbesondere kann das Maß für die Axialkraft so optional vorteilhafterweise besonders einfach als gewichtete Summe der gemessenen Drücke der Expansionsbereiche bestimmt werden.

Die Druckmesseinrichtungen können jeweils redundant ausgeführt sein.

Insbesondere kann jede Druckmesseinrichtung mindestens drei Drucksensoren umfassen. So kann die Druckmesseinrichtung optional vorteilhafterweise auch bei Ausfall eines Drucksensors weiterhin Druckdaten bereitstellen.

Das System kann eine Temperaturmesseinrichtung zur Messung einer Temperatur des Axiallagers aufweisen. Insbesondere kann die Temperaturmesseinrichtung redundant sein und mindestens drei Temperatursensoren umfassen.

So kann optional vorteilhafterweise eine Überlastung des Axiallagers überwacht und eine Betriebssicherheit des Systems erhöht werden.

Das System kann einen dritten Dampfauslass zur Entnahme von Dampf aus dem System umfassen. Der dritte Dampfauslass kann stromaufwärts von dem ersten Dampfauslass angeordnet sein.

Insbesondere kann das System zur druckgeregelten Entnahme von Dampf zu Heizzwecken und/oder als Prozessdampf an dem dritten Dampfauslass eingerichtet sein. Insbesondere kann der dritte Dampfauslass stromabwärts von dem zweiten Dampfauslass angeordnet sein.

Somit kann durch Nutzung von Dampf niedrigeren Drucks ein Wirkungsgrad einer Gesamtanlage optional vorteilhafterweise erhöht werden.

Die Steuereinrichtung kann eingerichtet sein, im Fehlerfall des zweiten Ventils eine Dampfentnahme über den dritten Dampfauslass ebenfalls zu verhindern.

Das System kann einen zweiten Dampfeinlass zum Einlass von Dampf in das System umfassen. Der zweite Dampfeinlass kann stromabwärts von einem ersten Expansionsbereich der mindestens zwei Expansionsbereiche angeordnet sein. Der zweite Dampfeinlass kann beispielsweise zum Einlass von Dampf aus einem anderen Prozess, beispielsweise aus einem Wärmetauscher eines metallurgischen Prozesses, eingerichtet sein.

In einem zweiten Aspekt wird ein Verfahren zum Betrieb eines Systems mit einer Dampfturbine zur Stromerzeugung offenbart. Das System umfasst die Dampfturbine. Die Dampfturbine umfasst mindestens zwei Expansionsbereiche, wobei jeder Expansionsbereich mindestens eine Trommel umfasst. Die Dampfturbine umfasst weiterhin die Welle zur Verbindung mit mindestens einem von einem Getriebe, einem Verdichter und/oder einem Generator. Die Trommeln sind an der Welle angeordnet. Die Dampfturbine umfasst weiterhin das Axiallager zur Aufnahme der Axialkräfte im Betrieb der Dampfturbine. Die Dampfturbine umfasst weiterhin den Ausgleichskolben zur Kompensation von Axialkräften, wobei der Ausgleichskolben an der Welle angeordnet ist. Der Ausgleichskolben weist die erste Druckseite, die zweite Druckseite und mindestens eine Dichtfläche auf.

Die erste Druckseite ist über die erste Verbindung mit dem ersten Druckraum verbunden, beispielsweise mit einem ersten Druckraum innerhalb eines ersten der Expansionsbereiche.

Die zweite Druckseite ist über das erste Ventil und die zweite Verbindung mit dem zweiten Druckraum der Expansionsbereiche verbunden, und über das zweite Ventil und die dritte Verbindung mit dem dritten Druckraum der Expansionsbereiche verbunden.

Die zweite Verbindung und die dritte Verbindung sind stromabwärts von der ersten Druckseite angeordnet.

Das Verfahren umfasst ein Öffnen des ersten Ventils zum Bereitstellen eines Dampfstroms von der zweiten Druckseite des Ausgleichskolbens über das erste Ventil in den zweiten Druckraum zu einem ersten Zeitpunkt.

Das Verfahren umfasst außerdem ein Öffnen des zweiten Ventils zum Bereitstellen eines Dampfstroms von der zweiten Druckseite des Ausgleichskolbens über das zweite Ventil in den dritten Druckraum zu einem zweiten Zeitpunkt.

Vorteile, Definitionen und Erläuterungen bezüglich des Systems können ebenso für das Verfahren anwendbar sein.

Der erste Zeitpunkt kann optional vor oder nach dem zweiten Zeitpunkt liegen.

Das im Verfahren genutzte System kann den ersten Dampfeinlass umfassen. Das im Verfahren genutzte System kann den ersten Dampfauslass umfassen.

Das im Verfahren genutzte System kann den zweiten Dampfauslass umfassen, wobei der zweite Dampfauslass stromaufwärts von dem ersten Dampfauslass angeordnet sein kann.

Das im Verfahren genutzte System kann einzelne oder mehrere Merkmale des Systems des ersten Aspektes umfassen.

Das Verfahren kann weiter ein Aufnehmen eines Frischdampfmassestroms von einem ersten Dampferzeuger mittels des ersten Dampfeinlasses umfassen.

Das Verfahren kann ein Abgeben eines Abdampfmassestroms an den Kondensator über den ersten Dampfauslass umfassen.

Das Verfahren kann ein Entnehmen von Dampf aus dem System über den zweiten Dampfauslass, insbesondere ein druckgeregeltes Entnehmen von Prozessdampf und/oder Dampf zu Heizzwecken über den zweiten Dampfauslass, umfassen.

So kann der Gesamtwirkungsgrad der Gesamtanlage optional vorteilhafterweise erhöht werden.

Das Verfahren kann insbesondere weiter ein mindestens temporäres Betreiben des Systems in einem Betriebspunkt umfassen, in dem ein Druck an dem zweiten Druckraum höher ist als ein Druck an dem dritten Druckraum.

Das Verfahren kann weiterhin ein Verwenden der Steuereinrichtung umfassen. Das Verfahren kann außerdem ein Bestimmen des Betriebszustands der Expansionsbereiche der Dampfturbine, insbesondere des Maßes für die Axialkraft, mittels der Steuereinrichtung umfassen. Das Verfahren kann außerdem ein Steuern und/oder ein Regeln des ersten Ventils und des zweiten Ventils abhängig vom Betriebszustand der Expansionsbereiche der Dampfturbine, insbesondere abhängig vom Maß für die Axialkraft, umfassen.

Die Steuereinrichtung kann das erste und das zweite Ventil so steuern und/oder regeln, dass in dem ersten Intervall des Maßes für die Axialkraft das erste Ventil mindestens teilweise geöffnet ist und das zweite Ventil geschlossen ist, und in dem zweiten Intervall des Maßes für die Axialkraft das zweite Ventil mindestens teilweise geöffnet ist.

Das im Verfahren verwendete System kann eine Rückschlagklappe aufweisen, welche dazu eingerichtet ist, einen Dampfstrom zwischen den Druckräumen über die zweite Verbindung, das erste Ventil, das zweite Ventil und die dritte Verbindung zu vermeiden. Wenn das zweite Ventil mindestens teilweise geöffnet ist, kann das erste Ventil geöffnet bleiben.

In diesem Betriebszustand kann die Rückschlagklappe optional vorteilhafterweise schließen oder geschlossen werden, sodass das System unabhängig vom ersten Ventil betrieben werden kann und eine Ausfallsicherheit des Systems erhöht werden kann.

Die Steuereinrichtung kann insbesondere ein computerlesbares Speichermedium umfassen. Die Steuereinrichtung kann beispielsweise eine speicherprogrammierbare Steuerung (SPS) umfassen. Die Steuereinrichtung kann mindestens einen Prozessor und das computerlesbare Speichermedium umfassen. Das Speichermedium kann Instruktionen umfassen, die zu einem Betriebsverhalten der Steuereinrichtung wie oben beschrieben führen. Das Speichermedium kann auch Instruktionen umfassen, die die Steuereinrichtung entsprechend des Verfahrens steuern.

Die Steuereinrichtung kann zur Steuerung und/oder Regelung des ersten Ventils und des zweiten Ventils eingerichtet sein.

Die Steuereinrichtung kann also beispielsweise mindestens einen Mikroprozessor, einen Mikrocontroller, ein FPGA (Field Programmable Gate Array) und/oder einen DSP (Digital Signal Processor) umfassen. Die Steuereinrichtung kann weiterhin Mittel zur Ausführung des offenbarten Verfahrens umfassen.

Die Steuereinrichtung kann außerdem eingerichtet sein, um Daten zur Berechnung des Maßes für die Axialkraft, beispielsweise Druckdaten, Massenstromdaten und/oder Temperaturdaten, zu empfangen.

### Figurenbeschreibung

Die Erfindung wird weiter mit Bezug auf die beigefügten Abbildungen erläutert. Dabei zeigt
Figur 1 eine erste Prinzipskizze einer Dampfturbine;
Figur 2 eine zweite Prinzipskizze der Dampfturbine;
Figur 3 einen vergrößerten Ausschnitt der Prinzipskizze;
Figur 4 ein erstes Diagramm, das Dampfmassenstrom und Schubkraft der Turbine für verschiedene Betriebspunkte darstellt;
Figur 5 ein zweites Diagramm, das ein Maß für eine Axialkraft und die Schubkraft der Turbine für verschiedene Betriebspunkte darstellt;
Figur 6 ein drittes Diagramm, das eine Ventilsteuerung in Abhängigkeit des Maßes für die Axialkraft und die Schubkraft der Turbine darstellt.

Figur 1 zeigt eine erste Prinzipskizze eines Systems, das eine Dampfturbine 10 umfasst. Im in den Figuren gezeigten Beispiel handelt es sich um eine Dampfturbine 10, aus der Dampf für weitere Prozesse entnommen und der Dampf aus anderen Prozessen zugeführt werden kann.

Die Dampfturbine 10 in Figur 1 umfasst drei Expansionsbereiche 12a, 12b, 12c.

Jeder Expansionsbereich 12a, 12b, 12c umfasst mindestens eine Trommel. Jede Trommel umfasst mindestens ein Leitrad und ein Laufrad, insbesondere eine Mehrzahl Leit- und Laufräder. Anders gesagt umfasst jede Trommel mindestens eine Stufe, insbesondere eine Mehrzahl Stufen.

Die Expansionsbereiche der Turbine 12a, 12b, 12c können mehrere Trommeln umfassen. In die bzw. aus den Expansionsbereichen 12a, 12b, 12c wird im Normalbetrieb im Wesentlichen kein Dampf zugeführt oder entnommen, es wird im Normalbetrieb eine im Wesentlichen zum Dampfmassenstrom proportionale Dampfmenge entnommen wird.

Innerhalb der Expansionsbereiche 12a, 12b, 12c ist ein Zusammenhang von Massestrom und Druckverlauf im Expansionsbereich also im Wesentlichen durch eine Geometrie der Trommeln, einer Dampfdichte, eines Druckverhältnisses und von Verbindungsleitungen innerhalb des Druckbereiches bestimmt.

Das Druckverhältnis kann beispielsweise ein Druckverhältnis zwischen Ein- und Austritt des Expansionsbereiches sein, insbesondere nach dem Dampfkegelgesetz von Stodola.

Bei der Dampfturbine 10 in Figur 1 handelt es sich um eine Axialturbine. Aufgrund der Impulserhaltung kommt es daher beim Betrieb der Dampfturbine 10 zu Axialkräften. Diese werden von einem Axiallager 14 aufgenommen. Zur Kompensation der Axialkräfte umfasst die Dampfturbine weiter einen Ausgleichskolben 16. Der Ausgleichskolben weist eine erste Druckseite 17 und eine zweite Druckseite 18 auf. Der Ausgleichskolben 16 wird mit Bezug auf Figur 3 weiter erläutert.

Außerdem umfasst das System in Figur 1 eine Mehrzahl Druckmesseinrichtungen 40a, 40b, 40c, 40d. Jede der Druckmesseinrichtungen 40a, 40b, 40c ist eingerichtet, um einen Druck in einem Druckraum der Expansionsbereiche 12a, 12b, 12c zu messen.

Zudem sind zwischen den Expansionsbereichen 12a, 12b, 12c schematisch Dichtschalen dargestellt. Diese dichten die Expansionsbereiche voneinander ab. Die Expansionsbereiche sind durch Regelorgane (nicht dargestellt) miteinander verbunden.

Wenngleich in Figur 1 schematisch eine Dampfturbine 10 für einen Dampfmassestrom in einer Richtung (von links nach rechts) dargestellt ist, können die Trommeln und/oder Expansionsbereiche 12a, 12b, 12c auch für einen Dampfmassestrom in unterschiedlichen Raumrichtungen eingerichtet sein, sodass zum Beispiel in Figur 1 in Expansionsbereich 12a eine erste Trommel im Betrieb von links nach rechts und eine zweite Trommel von rechts nach links durchströmt wird. In diesem Beispiel umfasst der Druckbereich 12a in Figur 1 dann entsprechende Verbindungen zwischen den beiden Trommeln (nicht dargestellt). Bei den Verbindungen zwischen den Trommeln kann es sich zum Beispiel um Verbindungen über das Gehäuse, insbesondere über ein Außengehäuse, handeln.

Das System umfasst weiterhin ein erstes Ventil 30 und ein zweites Ventil 32 sowie eine Rückschlagklappe 54 zwischen dem ersten Ventil und einem Expansionsbereich 12b der Dampfturbine 10.

Figur 2 zeigt eine weitere Prinzipskizze des Systems und der Dampfturbine 10. Der Übersichtlichkeit halber ist auf die Darstellung einiger Komponenten aus Figur 1 verzichtet worden, z.B. sind die statischen Teile der Dichtschalen, die Ventile 30 und die Druckmesseinrichtungen 40a, 40b, 40c, 40d nicht dargestellt.

Die Dampfturbine 10 in Figur 2 umfasst den Ausgleichskolben 16 sowie drei Expansionsbereiche 12a, 12b, 12c. Weiter umfasst das System einen ersten Dampfeinlass 20 und einen ersten Dampfauslass 24.

Der erste Dampfeinlass 20 ist eingerichtet zum Einlass von Kesseldampf, d.h. zum Einlass von Frischdampf. Der erste Dampfauslass 24 ist eingerichtet zum Auslass von Abdampf zu einem Kondensator (nicht dargestellt). Mit diesem ersten Dampfeinlass 20 und dem ersten Dampfauslass 24 kann die Dampfturbine 10 entsprechend gängiger Dampfturbinenprozesse, z.B. mit oder ohne Zwischenüberhitzung, betrieben werden.

Die Dampfturbine 10 im Beispiel von Figur 2 ist eine Dampfturbine zur Doppel-Entnahme. Das System umfasst in Figur 2 einen zweiten Dampfauslass 26 zwischen einem ersten Expansionsbereich 12a und einem zweiten Expansionsbereich 12b. Über den zweiten Dampfauslass 26 kann zum Beispiel Prozessdampf druckgeregelt entnommen werden. Weiter umfasst das System einen dritten Dampfauslass 28 zwischen dem zweiten Expansionsbereich 12b und einem dritten Expansionsbereich 12c. Über den dritten Dampfauslass 28 kann beispielsweise Dampf zu Heizzwecken druckgeregelt entnommen werden.

Im Beispiel von Figur 2 weist das System weiterhin einen zweiten Dampfeinlass 22 zum Einlass von Dampf auf. Der Dampf am zweiten Dampfeinlass 22 kann beispielsweise mit Abwärme eines anderen Prozesses in einem Wärmetauscher erzeugt werden. Bei dem anderen Prozess kann es sich beispielsweise um einen Schweißprozess oder einen metallurgischen Prozess handeln.

Die Entnahme von Dampf über den zweiten und den dritten Dampfauslass 26, 28 kann von einem Bedarf an Prozessdampf und/oder an Dampf zu Heizzwecken abhängen. Gleichermaßen kann der Einlass von Dampf über den zweiten Dampfeinlas 22 von dem anderen Prozess abhängen.

Damit kann der Dampfmassenstrom durch die Expansionsbereiche 12a, 12b, 12cunterschiedlich sein. Insbesondere kann der Dampfmassenstrom durch die einzelnen Expansionsbereiche 12a, 12b, 12c stark variieren. Infolgedessen können ein Schub der Turbine und die resultierende Axialkraft am Axiallager 14 prozessbedingt stark variieren.

Figur 3 ist eine vergrößerte Ansicht des Ausschnitts A in Figur 1. Dargestellt in Figur 3 ist ein Teil des ersten Expansionsbereichs 12a, das Axiallager 14, ein Abschnitt der Welle 13 sowie eine erste Druckseite 17 des Ausgleichskolbens, eine zweite Druckseite 18 des Ausgleichskolbens und eine Dichtfläche 19 des Ausgleichskolbens.

Die erste Druckseite 17 des Ausgleichskolbens weist eine erste Verbindung 34 mit einem der Expansionsbereiche, im Beispiel der Figur 3 mit dem ersten Expansionsbereich 12a, auf. Insbesondere kann die erste Verbindung eine Verbindung mit einem ersten Druckraum der Expansionsbereiche sein.

Insbesondere kann die erste Druckseite 17 des Ausgleichskolbens mit einem Druckraum des ersten Expansionsbereiches 12a verbunden sein, der einen vergleichsweise hohen Druck, z.B. einen Druck in einer Größenordnung des Drucks am ersten Dampfeinlass 20 der Dampfturbine 10, aufweist.

Die zweite Druckseite 18 des Ausgleichskolbens ist typischerweise mit einem anderen Druckraum desselben oder eines anderen Expansionsbereiches 12a, 12b, 12c verbunden. Durch unterschiedliche Drücke auf der ersten Druckseite 17 des Ausgleichskolbens und auf der zweiten Druckseite 18 des Ausgleichskolbens kann eine Axialkraft erzeugt werden, die der durch den Schub der Turbine erzeugten Axialkraft entgegenwirkt und so die Belastung des Axiallagers 14 reduziert und/oder kompensiert.

Üblicherweise umfasst der Ausgleichskolben 16 eine Dichtfläche 19, die die erste Druckseite 17 von der zweiten Druckseite 18 trennt. Dabei kommt es typischerweise zu Leckagemasseströmen über die Dichtfläche 19.

Figur 4 zeigt ein Diagramm, dass eine Schubkraft der Dampfturbine 10 und einen Dampfmassestrom in einem System zeigt, dass weder das zweite Ventil 32 noch die dritte Verbindung 38 umfasst.

Das Axiallager 14 ist im Beispiel von Figur 4 zur Aufnahme von Schubkräften von ca. -180 kN bis ca. 180 kN ausgelegt. Diese Grenzen sind durch die entsprechenden waagerechten Linien gekennzeichnet. Wie zu erkennen ist, gibt es Betriebszustände, in denen betragsmäßig größere Schubkräfte auftreten.

Im Beispiel von Figur 4 wird die minimale Schubkraft in einigen Betriebszuständen im Entnahmebetrieb, d.h., bei der Entnahme von Dampf durch den zweiten Dampfauslass 26 und/oder durch den dritten Dampfauslass 28, unterschritten.

Gleichzeitig wird im Beispiel von Figur 4 die maximale Schubkraft in einigen Betriebszuständen im Zudampfbetrieb, d.h., bei der Zuführung von Dampf durch den zweiten Dampfeinlass 22, überschritten.

Um diese Schubkräfte auszugleichen, ist die zweite Druckseite 18 des Ausgleichskolbens über das erste Ventil 30 und eine zweite Verbindung 36 mit einem Druckraum der Expansionsbereiche 12a, 12b, 12c und über das zweite Ventil 32 und eine dritte Verbindung 38 mit einem der Druckbereiche verbunden.

Im Beispiel von Figur 1 ist die zweite Druckseite 18 des Ausgleichskolbens über die zweite Verbindung 36 und das erste Ventil 30 mit einem zweiten Druckraum verbunden, welcher in dem zweiten Expansionsbereich 12b angeordnet ist, und über die dritte Verbindung 38 und das zweite Ventil 32 mit einem dritten Druckraum, welcher in dem dritten Druckbereich 12c angeordnet ist.

Die Ventile 30, 32 sind steuer- oder regelbar und erlauben es so, einen Dampfstrom über die zweite Verbindung 36 und/oder die dritte Verbindung 38 zu ermöglichen.

Bevorzugt ist das System dazu ausgelegt, einen Dampfstrom gleichzeitig nur über die erste und die zweite Verbindung 34, 36 oder die erste und die dritte Verbindung 34, 38 zu ermöglichen.

Im Beispiel von Figur 1 verbindet die zweite Verbindung 36 bevorzugt den zweiten Druckraum der Expansionsbereiche mit der zweiten Druckseite 18 des Ausgleichskolbens, in dem in mindestens einem Betriebspunkt ein höherer Druck herrscht als in dem dritten Druckraum der Expansionsbereiche, den die dritte Verbindung 38 mit der zweiten Druckseite 18 des Ausgleichskolbens verbindet. Bevorzugt gilt dieser Zusammenhang im Wesentlichen in allen stationären Betriebspunkten im Betrieb ohne Dampfentnahme über den zweiten oder dritten Dampfauslass 26, 28 und ohne Dampfzuführung über den zweiten Dampfeinlass 22.

Somit kann die zweite Druckseite 18 des Ausgleichskolbens über die zweite Verbindung 36 und die dritte Verbindung 38 mit unterschiedlichen Druckräumen der Expansionsbereiche 12a, 12b, 12c verbunden werden, sodass optional vorteilhafterweise unterschiedliche Druckniveaus an der zweiten Druckseite 18 eingestellt werden können.

Eine kleinere Druckdifferenz zwischen dem mit der zweiten Druckseite 18 verbundenen Druckraum der Expansionsbereiche 12a, 12b, 12c und der zweiten Druckseite 18 kann zum Beispiel über eine teilweise Ventilöffnung erzielt werden. Dabei wird der Leckagemassestrom allerdings gedrosselt, was zu einem Verlust nutzbaren Leckagemassestroms führt.

Da die zweite Druckseite 18 über die zweite Verbindung 36 und das erste Ventil 30 sowie die dritte Verbindung 38 und das zweite Ventil 32 mit unterschiedlichen Druckräumen der Expansionsbereiche 12a, 12b, 12c verbindbar ist, kann optional vorteilhafterweise Dampf des Leckagemassestroms insgesamt auf höheren Druckniveaus der Turbine genutzt, optional außerdemgleichzeitig minimiert werden.

So kann eine Effizienz der Dampfturbine 10 optional vorteilhafterweise gesteigert werden. Außerdem kann optional vorteilhafterweise eine Einstellung des Drucks an der zweiten Druckseite 18 vereinfacht werden.

Die Rückschlagklappe 54 zwischen dem ersten Ventil 30 und der zweiten Verbindung 36 verhindert, dass Dampf über die zweite Verbindung 36 und die dritte Verbindung 38 außerhalb der Turbine in einen Druckbereich niedrigeren Drucks strömt, ohne Arbeit an einem entsprechenden Turbinenabschnitt zu verrichten. Das erste Ventil 30 kann so im Beispiel von Figur 1 im Fehlerfall schließend ausgeführt sein.

Somit kann optional vorteilhafterweise eine Ausfallsicherheit des Betriebs der Dampfturbine 10 erhöht werden, da das zweite Ventil 32 auch im Falle einer Fehlfunktion des ersten Ventils 30 zur Einstellung des Drucks an der zweiten Druckseite 18 des Ausgleichskolbens 16 verwendet werden kann. In diesem Fall können Rückschlagklappe und Fehlerposition des ersten Ventils 30 sicherstellen, dass der Dampf von der zweiten Druckseite 18 des Ausgleichskolbens über das zweite Ventil 32 und die dritte Verbindung 38 strömt, nicht jedoch über das erste Ventil 30 in den zweiten Druckraum.

Weiterhin ist das zweite Ventil 32 im Fehlerfall öffnend ausgeführt. Optional vorteilhafterweise kann eine Ausfallsicherheit der Dampfturbine 10 so ebenfalls erhöht werden, da in diesem Fehlerfall ein ausreichend niedriger Druck auf der zweiten Druckseite 18 des Ausgleichskolbens bereitgestellt wird, um weiterhin einen Betrieb der Dampfturbine 10 zur Stromerzeugung zu ermöglichen.

Die Dampfentnahme über den zweiten und den dritten Dampfauslass 26, 28 und die Dampfzuführung über den zweiten Dampfeinlass 22 kann im Fall einer Störung des zweiten Ventils 32 unterbunden werden. Dieser Betriebszustand kann auch als Vollkondensationsmodus bezeichnet werden.

Somit können die Schubkräfte der Turbine im Falle eines Fehlers des zweiten Ventils 32 in einem definierten Bereich gehalten werden, sodass optional vorteilhafterweise ein Betrieb zur Stromerzeugung trotz einer Störung des zweiten Ventils 32 sicher ermöglicht werden kann.

Die Druckmesseinrichtungen 40a, 40b, 40c, 40d sind im Beispiel von Figur 1 redundant mit drei Drucksensoren ausgeführt. Damit kann auch im Fehlerfall eines einzelnen Drucksensors noch zuverlässig ein Druck bestimmt und die Betriebssicherheit der Dampfturbine 10 optional vorteilhafterweise weiter erhöht werden.

Das System umfasst weiterhin eine Steuereinrichtung (nicht dargestellt). Die Steuereinrichtung ist eingerichtet zur Steuerung und/oder Regelung der Ventile 30, 32. Außerdem ist die Steuereinrichtung eingerichtet zum Empfangen von Druckdaten von den Druckmesseinrichtungen 40a, 40b, 40c, 40d.

Wie aus Figur 4 ersichtlich, ist der über den ersten Dampfeinlass 20 zugeführte Dampfmassenstrom allein kein geeignetes Kriterium zur Abschätzung der Schubkraft oder zur Steuerung und/oder Regelung des ersten Ventils 30 und des zweiten Ventils 32.

Die Druckräume der Expansionsbereiche 12a, 12b, 12c können z.B. Ringabschnitte der Expansionsbereiche sein. Die Druckbereiche können jedoch z.B. auch Bereiche in den Expansionsbereichen sein vor, zwischen oder hinter Trommeln der Expansionsbereiche sein.

Die erste Verbindung 34, die zweite Verbindung 36 und die dritte Verbindung 38 können jeweils direkt oder z.B. über Verbindungsleitungen bereitgestellt werden.

Beispielweise kann die erste Verbindung 34 bereitgestellt werden, indem die erste Druckseite 17 des Ausgleichskolbens in einem gemeinsamen Druckraum mit einer Trommel der Turbine 10 angeordnet ist und die zweite Druckseite 18 von diesem Druckraum durch die Dichtfläche 19 getrennt ist.

In diesem oder einem anderen Beispiel können die zweite Verbindung 36 und die dritte Verbindung 38 als Rohrleitungen ausgeführt sein.

Figur 5 zeigt ein Diagramm, das die Schubkraft der Dampfturbine 10 in Abhängigkeit von einem Maß für die Axialkraft zeigt. Das Maß für die Axialkraft ist im Beispiel von Figur 5 eine gewichtete Summe von Maßen für Betriebszustände der Expansionsbereiche 12a, 12b, 12c. Im Beispiel von Figur 5 sind die Maße für die Betriebszustände der Expansionsbereiche 12a, 12b, 12c Drücke jeweils an einem Abschnitt der Druckbereiche, z.B. jeweils an einem Einlass der Expansionsbereiche 12a, 12b, 12c. Es sind jedoch auch andere Maße für die Betriebszustände, z.B. ein Massestrom durch den jeweiligen Druckbereich, denkbar, aus denen die Drücke jeweils an einem Druckraum der Expansionsbereiche bestimmt werden können.

Das Maß für die Axialkraft ist im Beispiel von Figur 5 also eine gewichtete Summe von Drücken jeweils an einem Druckraum der Expansionbereiche 12a, 12b, 12c. Mit Bezug auf die Drücke an den Druckmesseinrichtungen 40a, 40b, 40c kann diese Summe im in den Figuren gezeigten Beispiel wie folgt gebildet sein: $\hat{F} = {a}_{1} {p}_{A 1} + {a}_{2} {p}_{A 2} + {a}_{3} {p}_{A 3}$

In Eq. 1 ist ***F̂*** das Maß für die Axialkraft, ***a*₁** bis ***a*₃** sind Konstanten, und ***p*_{*A*1}** bis ***p*_{*A*3}** geben für jeden Expansionsbereiche 12a, 12b, 12c den Druck in einem Druckraum des Expansionsbereichs 12a, 12b, 12c an.

Allgemeiner lässt sich das Maß für die Axialkraft für beliebig viele Expansionsbereiche darstellen als $\hat{F} = {\sum }_{i} {p}_{i} {a}_{i}$ wobei die Variablen analog zu Eq. 1 benannt sind.

Die Konstanten ***a*₁** bis ***aᵢ*** können zum Beispiel durch lineare Regression aus bekannten und/oder simulierten Lastpunkten bestimmt werden.

Aus Figur 5 kann die Fachperson entnehmen, dass die gewichtete Summe der Maße für die Betriebszustände der Expansionsbereiche 12a, 12b, 12c der Dampfturbine 10 eine Schätzung der Axialkraft zulässt.

Optional vorteilhafterweise ist die gewichtete Summe in einer Steuerungseinrichtung sicher und/oder zuverlässig bestimmbar.

Figur 6 zeigt eine beispielhafte Strategie zur Steuerung und/oder Regelung des ersten Ventils 30 und des zweiten Ventils 32 auf Grundlage des Maßes für die Axialkraft.

Analog zu Figur 4 und Figur 5 sind die Grenzen der für das Axiallager 14 zulässigen Schubkräfte durch waagerechte Linien gekennzeichnet.

In einem ersten Intervall 50 des Maßes für die Axialkraft ist das erste Ventil 30 geöffnet, d.h. voll geöffnet oder gedrosselt. So kann ein Dampfmassenstrom von der zweiten Druckseite 18 des Ausgleichskolbens über die zweite Verbindung 36 ermöglicht werden und der Druck auf der zweiten Druckseite des Ausgleichskolbens 36 höchstens bis auf den Druck im zweiten Druckraum des im Beispiel der Figuren zweiten Expansionsbereiches 12b reduziert werden. Vorteilhafterweise wird ein Leckagemassestrom über die Dichtfläche 19 des Ausgleichskolbens und die zweite Druckseite 18 dann über die zweite Verbindung 36 dem entsprechenden Expansionsbereich der Dampfturbine 10 wieder zugeführt und in der Turbine weiter entspannt bzw. über den dritten Dampfauslass 28 entnommen.

Wie erkennbar ist, wird das erste Ventil 30 weiterhin in einem Bereich des ersten Intervalls 50 gedrosselt, sodass der Druck auf der zweiten Druckseite 18 weiter erhöht wird. Ein Sollwert des Drucks auf der zweiten Druckseite 18 ist links in Figur 6 beispielhaft dargestellt.

Steigt das Maß für die Axialkraft weiter bis in ein zweites Intervall 52, so wird das zweite Ventil 32 geöffnet, sodass der Druck auf der zweiten Druckseite 18 des Ausgleichskolbens weiter sinkt bzw. der Leckagemassestrom über die Dichtfläche 19 weiter steigt.

Optional vorteilhafterweise kann so eine effizientere Schubkraftkompensation ermöglicht werden, da über die unterschiedlichen Betriebspunkte insgesamt mehr Dampf des Leckagemassestroms weiter stromaufwärts in die Turbine 10, d.h., in Druckräume höheren Drucks, eingeleitet wird als bei anderen Anordnungen und/oder Strategien zur Ventilsteuerung.

Die quantitativen Angaben in Figur 4-6 und betreffend das Axiallager 14, die Schubkraft, den Massenstrom und das Maß für die Axialkraft sind rein beispielhaft gewählt. Für andere Dampfturbinen, insbesondere für andere Systeme mit Doppel-Entnahme-Turbinen, können sich andere quantitative Diagramme ergeben. Die qualitativen Zusammenhänge können jedoch übertragbar sein.

### Bezugszeichenliste

- 10: Dampfturbine
- 12a, 12b, 12c: Expansionsbereich
- 13: Welle
- 14: Axiallager
- 16: Ausgleichskolben
- 17: erste Druckseite
- 18: zweite Druckseite
- 19: Dichtfläche

- 20: erster Dampfeinlass
- 22: zweiter Dampfeinlass
- 24: erster Dampfauslass
- 26: zweiter Dampfauslass
- 28: dritter Dampfauslass

- 30: erstes Ventil
- 32: zweites Ventil
- 34: erste Verbindung
- 36: zweite Verbindung
- 38: dritte Verbindung

- 40a, 40b, 40c, 40d: Druckmesseinrichtung

- 50: erstes Intervall
- 52: zweites Intervall
- 54: Rückschlagklappe

## Patentansprüche

1. System, umfassend
- eine Dampfturbine zur Stromerzeugung, umfassend
∘ mindestens zwei Expansionsbereiche, wobei jeder Expansionsbereich mindestens eine Trommel umfasst,
∘ eine Welle zur Verbindung mit mindestens einem von einem Getriebe, einem Verdichter und einem Generator, wobei die Trommeln an der Welle angeordnet sind,
∘ ein Axiallager zur Aufnahme von Axialkräften im Betrieb der Dampfturbine,
∘ einen Ausgleichskolben zur Kompensation von Axialkräften, wobei der Ausgleichskolben an der Welle angeordnet ist,
wobei der Ausgleichskolben eine erste Druckseite, eine zweite Druckseite und mindestens eine Dichtfläche aufweist,
wobei die erste Druckseite über eine erste Verbindung mit einem ersten Druckraum der Expansionsbereiche verbunden ist,
wobei die zweite Druckseite
a) über ein erstes Ventil und eine zweite Verbindung mit einem zweiten Druckraum der Expansionsbereiche verbunden ist, und
b) über ein zweites Ventil und eine dritte Verbindung mit einem dritten Druckraum der Expansionsbereiche verbunden ist, und
wobei die zweite Verbindung und die dritte Verbindung stromabwärts von der ersten Druckseite angeordnet sind.

2. System nach dem vorangehenden Anspruch, wobei das System eine Steuereinrichtung umfasst,
wobei die Steuereinrichtung dazu eingerichtet ist,
einen Betriebszustand der Expansionsbereiche der Dampfturbine zu bestimmen, insbesondere dazu eingerichtet ist, ein Maß für die Axialkraft zu bestimmen, und
das erste Ventil und das zweite Ventil abhängig vom Betriebszustand der Expansionsbereiche der Dampfturbine, insbesondere abhängig vom Maß für die Axialkraft, zu steuern und/oder zu regeln,
insbesondere wobei das erste Ventil und das zweite Ventil als Stetigventile ausgeführt sind.

3. System nach dem vorangehenden Anspruch, wobei das Maß für die Axialkraft aus einer gewichteten Summe von Maßen für die Betriebszustände der Expansionsbereiche bestimmt wird,
wobei die Maße für die Betriebszustände der Expansionsbereiche für jeden Druckbereich mindestens eines von Druck, Volumenstrom und Massenstrom an einem Punkt des Expansionsbereiches umfassen.

4. System nach einem der vorangehenden Ansprüche, weiter umfassend einen ersten Dampfauslass zur Abgabe eines Abdampfmassestroms an einen Kondensator und einen zweiten Dampfauslass zur Entnahme von Dampf aus dem System, wobei der zweite Dampfauslass stromaufwärts von dem ersten Dampfauslass angeordnet ist,
wobei das System insbesondere zur druckgeregelten Entnahme von Prozessdampf und/oder Dampf zu Heizzwecken an dem zweiten Dampfauslass eingerichtet ist.

5. System nach einem der vorangehenden Ansprüche 2-4, wobei die Steuereinrichtung dazu eingerichtet ist, das erste und das zweite Ventil zu steuern und/oder zu regeln, um
- in einem ersten Intervall des Maßes für die Axialkraft die zweite Druckseite des Ausgleichskolbens über das erste Ventil und die zweite Verbindung mit dem zweiten Druckraum zu verbinden, und
- in einem zweiten Intervall des Maßes für die Axialkraft die zweite Druckseite des Ausgleichskolbens über das zweite Ventil und die dritte Verbindung mit dem dritten Druckraum zu verbinden.

6. System nach einem der vorangehenden Ansprüche, wobei das System eine Rückschlagklappe aufweist, welche dazu eingerichtet ist, einen Dampfstrom zwischen den Druckräumen über die zweite Verbindung, das erste Ventil, das zweite Ventil und die dritte Verbindung zu vermeiden,
insbesondere wobei die Rückschlagklappe zwischen dem ersten Ventil und der zweiten Verbindung angeordnet ist.

7. System nach dem vorangehenden Anspruch, wobei die Rückschlagklappe eine Schließhilfe aufweist, wobei die Schließhilfe insbesondere dazu eingerichtet ist, sicherzustellen, dass die Rückschlagklappe geschlossen ist, wenn das zweite Ventil geöffnet ist.

8. System nach einem der vorangehenden Ansprüche, wobei das erste Ventil im Fehlerfall schließend ausgeführt ist.

9. System nach einem der vorangehenden Ansprüche mit den Merkmalen der Ansprüche 5 und 8, wobei die Steuereinrichtung dazu eingerichtet ist,
in einem Fehlerfall des ersten Ventils sowohl in dem ersten Intervall des Maßes für die Axialkraft als auch in dem zweiten Intervall des Maßes für die Axialkraft die zweite Druckseite des Ausgleichskolbens über das zweite Ventil und die dritte Verbindung mit dem dritten Druckraum zu verbinden.

10. System nach einem der vorangehenden Ansprüche 2-9, wobei das zweite Ventil im Fehlerfall öffnend ausgeführt ist,
wobei die Steuereinrichtung insbesondere dazu eingerichtet ist, in einem Fehlerfall des zweiten Ventils eine Bereitstellung von Prozessdampf und/oder Dampf zu Heizzwecken zu verhindern.

11. System nach einem der vorangehenden Ansprüche, wobei das System eine Druckmesseinrichtung zur Messung eines Drucks an der zweiten Druckseite des Ausgleichskolbens und eine Druckmesseinrichtung für jeden der Expansionsbereiche aufweist.

12. System nach dem vorangehenden Anspruch, wobei die Druckmesseinrichtungen jeweils redundant sind, insbesondere wobei jede Druckmesseinrichtung mindestens drei Drucksensoren umfasst.

13. System nach einem der vorangehenden Ansprüche mit den Merkmalen des Anspruchs 4, wobei das System einen dritten Dampfauslass zur Entnahme von Dampf aus dem System umfasst,
wobei der dritte Dampfauslass stromaufwärts von dem ersten Dampfauslass angeordnet ist, und
wobei das System insbesondere zur druckgeregelten Entnahme von Prozessdampf und/oder Dampf zu Heizzwecken an dem dritten Dampfauslass eingerichtet ist.

14. System nach einem der vorangehenden Ansprüche, wobei das System einen ersten Dampfeinlass zur Aufnahme eines Frischdampfmassestroms von einem ersten Dampferzeuger und einen zweiten Dampfeinlass zum Einlass von Dampf in das System umfasst, wobei der zweite Dampfeinlass stromabwärts von einem ersten der mindestens zwei Expansionsbereiche angeordnet ist.

15. Verfahren zum Betrieb eines Systems mit einer Dampfturbine zur Stromerzeugung, wobei das System umfasst
- eine Dampfturbine, umfassend
∘ mindestens zwei Expansionsbereiche, wobei jeder Expansionsbereich mindestens eine Trommel umfasst,
∘ eine Welle zur Verbindung mit mindestens einem von einem Getriebe, einem Verdichter und einem Generator, wobei die Trommeln an der Welle angeordnet sind,
∘ ein Axiallager zur Aufnahme von Axialkräften im Betrieb der Dampfturbine,
∘ einen Ausgleichskolben zur Kompensation von Axialkräften, wobei der Ausgleichskolben an der Welle angeordnet ist,
wobei der Ausgleichskolben eine erste Druckseite, eine zweite Druckseite und mindestens eine Dichtfläche aufweist,
wobei die erste Druckseite über eine erste Verbindung mit einem ersten Druckraum der Expansionsbereiche verbunden ist,
wobei die zweite Druckseite
a) über ein erstes Ventil und eine zweite Verbindung mit einem zweiten Druckraum der Expansionsbereiche verbunden ist, und
b) über ein zweites Ventil und eine dritte Verbindung mit einem dritten Druckraum der Expansionsbereiche verbunden ist, und
wobei die zweite Verbindung und die dritte Verbindung stromabwärts von der ersten Druckseite angeordnet sind,
wobei das Verfahren die folgenden Schritte umfasst:
- Öffnen des ersten Ventils zum Bereitstellen eines Dampfstroms von der zweiten Druckseite des Ausgleichskolbens über das erste Ventil in den zweiten Druckraum zu einem ersten Zeitpunkt, und
- Öffnen des zweiten Ventils zum Bereitstellen eines Dampfstroms von der zweiten Druckseite des Ausgleichskolbens über das zweite Ventil in den dritten Druckraum zu einem zweiten Zeitpunkt.

16. Verfahren nach dem vorangehenden Anspruch, wobei das Verfahren weiterhin umfasst:
- Verwenden einer Steuereinrichtung,
- Bestimmen eines Betriebszustands der Expansionsbereiche der Dampfturbine, insbesondere eines Maßes für die Axialkraft, mittels der Steuereinrichtung, und
- Steuern und/oder Regeln des ersten Ventils und des zweiten Ventils abhängig vom Betriebszustand der Expansionsbereiche der Dampfturbine, insbesondere abhängig vom Maß für die Axialkraft.
